# EUROPÄISCHE PATENTANMELDUNG

(11) **EP 2 801 703 A1**
(43) Veröffentlichungstag der Anmeldung: **12.11.2014**
(21) Anmeldenummer: 13166955.8
(22) Anmeldetag: 08.05.2013
(51) Int. Cl.: F01D 11/04

(54) **Dampfturbinenanlage mit Sperrdampfleitung**

(71) Anmelder: Siemens Aktiengesellschaft, 80333 München (DE)
(72) Erfinder: Dhima, Rachid, 45145 Essen (DE); Knudsen, Dirk, 45966 Gladbeck (DE); Tapprich, Vitus, 44799 Bochum (DE)

(57) **Zusammenfassung**

Die Erfindung betrifft eine Anlage (1) umfassend eine Strömungsmaschine (2, 3, 4), eine Sperrdampfleitung zum Zuführen von Sperrdampf und eine Wrasendampfleitung (9) zum Abführen von Wrasendampf, wobei die Spindelleckdampfleitung mit der Wrasendampfleitung strömungstechnisch verbunden ist.

## Beschreibung

Die Erfindung betrifft eine Anlage umfassend eine Strömungsmaschine, eine Sperrdampfleitung zum Zuführen von Sperrdampf und eine Wrasendampfleitung zum Abführen von Wrasendampf.

Eine Anlage wie z.B. eine Dampfturbinenanlage umfasst in der Regel eine als Dampfturbine ausgebildete Strömungsmaschine, die im Wesentlichen einen rotierbaren Rotor und ein feststehendes Gehäuse aufweist. Der Rotor ist hierbei drehbar innerhalb des Gehäuses gelagert. Die Dampfturbine wird über einen Dampferzeuger mit Dampf versorgt. Aus thermodynamischen Gründen umfasst eine Dampfturbine mehrere Teilturbinen, wie z.B. eine Hochdruck-, Mitteldruck- und/oder Niederdruckteilturbine. Es existieren Ausführungsformen, in der die vorgenannten Teilturbinen in separaten Gehäusen untergebracht sind.

Der Dampf wird über Einströmstutzen in die Dampfturbine geführt und über Ausströmstutzen aus der Dampfturbine ausgeleitet. Der Dampf weist hierbei in der Regel hohe Temperaturen und hohe Drücke auf, was dazu führt, dass in Folge der drehbaren Lagerung des Rotors ein Leckdampf aus dem Turbineninneren in die Atmosphäre gelangen könnte. Daher werden heutzutage die Dampfturbinen mit einem sogenannten Sperrdampf beaufschlagt, der im Lagerbereich an den Enden der Dampfturbine einen Sperrdampf dem ausströmenden Dampf entgegenwirkt.

Damit der Sperrdampf wiederum nicht in die Atmosphäre gelangt, wird eine sogenannte Wrasendampfabsaugung berücksichtigt, mit der mittels eines leichten Unterdruckes gegenüber der Atmosphäre einerseits Luft aus der Atmosphäre und andererseits ein geringer Anteil an Sperrdampf abgesaugt wird zu einem sogenannten Wrasendampf. Dieser Wrasendampf wird in einem Wrasendampfkondensator kondensiert und die Luft in einem komplizierten Verfahren vom Dampf getrennt.

Die Dampfturbinen werden über Schnellschluss- und/oder Stellventile mit Dampf versorgt. Das Stellventil regelt die Dampfzufuhr, wobei das Schnellschlussventil im Falle eines Schnellschlusses, wie z.B. einer Störung, die Dampfzufuhr schlagartig stoppt. Für diese Anwendung ausgebildete Ventile weisen einen in Längsrichtung verschiebbaren Ventilkegel auf, der gegen eine Ventilbuchse bewegt werden kann. Da der Dampf auch in dem Ventil unter einem hohen Druck und einer hohen Temperatur steht, entsteht zwangsläufig ein Leckdampf, der aus dem Ventil strömen kann. Wenn das Schnellschluss-und/oder das Stellventil der Turbine geschlossen wird, wird Dampf durch die Stopfbuchse daher entweichen. Für diesen Fall sind MAM-System-Leitungen vorgesehen, die den Spindelleckdampf in das Wellendichtungsdampfsystem ableiten.

Allerdings verursacht dieser heiße Spindelleckdampf höhere Kosten für das Wellendichtungsdampfsystem, da wegen der hohen Temperatur des Spindelleckdampfes der Einsatz von hochwertigen teuren Materialien notwendig ist. Der heiße Spindelleckdampf kann einzelne Komponenten der Dampfturbine beschädigen, wie z.B. die Welle oder das Gehäuse, wenn der Spindelleckdampf durch die Wellendichtungen in die Turbine eindringt. Dies ist trotzallem dann der Fall, wenn sich der Dampferzeugerkessel oder der Abhitzedampferzeuger in Betrieb befindet und die Dampfturbine stillgesetzt wird.

Somit wird das Material des Wellendichtungssystems für die hohen Temperaturen des Spindelleckdampfes ausgelegt, was zu erhöhten Kosten führt. Um Schäden entgegen zu treten, wird in diesem Fall, wenn die Temperatur im Wellendichtungsdampfsystem zu weit ansteigt, kühlender Hilfsdampf in das Wellendichtungsdampfsystem eingespeist.

Aufgabe der Erfindung ist es, eine Anlage umfassend eine Strömungsmaschine anzugeben, mit der ein sicherer Betrieb möglich ist.

Gelöst wird diese Aufgabe durch eine Anlage umfassend eine Strömungsmaschine, eine Sperrdampfleitung zum Zuführen von Sperrdampf, eine Wrasendampfleitung zum Abführen von Wrasendampf, wobei eine Spindelleckdampfleitung vorgesehen ist, die mit der Wrasendampfleitung strömungstechnisch verbunden und zum Leiten von Spindelleckdampf ausgebildet ist.

Somit wird der neue erfindungsgemäße Weg eingeschlagen, den Spindelleckdampf, der aus dem Ventil kommt, nicht mehr dem Sperrdampf zuzuführen, sondern den Spindelleckdampf in die Wrasendampfleitung zu führen.

In den Unteransprüchen sind vorteilhafte Weiterbildungen angegeben.

In einer besonders vorteilhaften Weiterbildung ist in der Spindelleckdampfleitung eine Abspritzvorrichtung angeordnet, die zum Abspritzen des Spindelleckdampfes mit einem Abspritzmittel ausgebildet ist.

Vorzugsweise wird Wasser als Abspritzmittel verwendet. Somit wird erfindungsgemäß die Temperatur des Spindelleckdampfes durch die Abspritzvorrichtung verringert, was dazu führt, dass in der Wrasendampfleitung und in der Spindelleckdampfleitung Materialien verwendet werden können, die deutlich kostengünstiger sind.

In einer weiteren vorteilhaften Weiterbildung sind mehrere Wrasendampfleitungen mit der Strömungsmaschine verbunden und mit einer Wrasendampfsammelleitung verbunden, wobei die Spindelleckdampfleitung mit der Wrasendampfsammelleitung strömungstechnisch verbunden ist. Somit wird berücksichtigt, dass eine Anlage aus mehreren Teilturbinen ausgebildet sein kann und eine kostengünstige Lösung darin gefunden werden kann, in dem eine Wrasendampfsammelleitung angeordnet wird, die die einzelnen Wrasendampfleitungen aus den Teilturbinen kommend sammelt und zu einem Wrasendampfkondensator führt. Bevor der Wrasendampf zum Wrasendampfkondensator geführt wird, wird der Wrasendampf über die erfindungsgemäße Spindelleckdampfleitung und der Abspritzvorrichtung mit dem Spindelleckdampf vermischt.

In einer weiteren vorteilhaften Weiterbildung ist eine Steuereinrichtung mit der Abspritzvorrichtung verbunden, wobei die Steuereinrichtung zum Steuern der Menge des Abspritzmittels ausgebildet ist. Somit lässt sich die Temperaturverringerung mit der Steuereinrichtung steuern, was dazu führt, dass die Temperatur in der Wrasendampfleitung eingestellt werden kann.

Ein Ausführungsbeispiel der Erfindung wird in der Figur näher dargestellt.

Die Figur zeigt in schematischer Weise eine Anlage.

Die Figur zeigt eine Anlage 1 umfassend eine erste Teilturbine 2, eine zweiflutige Teilturbine 3 und eine weitere zweiflutige Teilturbine 4. Die Teilturbinen 2, 3 und 4 werden über nicht näher dargestellte Dampfzuleitungen mit Dampf versorgt. In den Endbereichen sind im Lagerbereich Sperrdampfleitungen 5 vorgesehen, die über einen Hilfsdampferzeuger 6 und einem Sperrdampfventil 7 mit Sperrdampf versorgt werden. Zusätzlich wird gemäß dem Stand der Technik, was durch die wolkenartige Einkreisung dargestellt wird, die Sperrdampfleitung 5 mit einem Spindelleckdampf 8 beaufschlagt. Der mit dem Sperrdampf und der Atmosphärenluft vermischte Wrasendampf wird über Wrasendampfleitungen 9 in eine Wrasendampfsammelleitung 10 geführt.

In diese Wrasendampfsammelleitung 10 wird erfindungsgemäß nun mehr Spindelleckdampf 11 über eine Abspritzvorrichtung 12, die zum Abspritzen des Spindelleckdampfes 11 mit einem Abspritzmittel, das Wasser ist, ausgebildet.

Die Spindelleckdampfleitung ist somit mit der Wrasendampfsammelleitung 10 strömungstechnisch verbunden und zum Leiten von Spindelleckdampf ausgebildet. Mehrere Wrasendampfleitungen 9 sind mit der Dampfturbine 2, 3 und 4 verbunden und mit einer Wrasendampfsammelleitung 10 verbunden, wobei die Spindelleckdampfleitung 13 mit der Wrasendampfsammelleitung 10 strömungstechnisch verbunden ist. Der mit dem Spindelleckdampf vermischte Wrasendampf wird dann schließlich in einem Wrasendampfkondensator 14 gesammelt.

Die Abspritzvorrichtung 12 verfügt über eine nicht näher dargestellte Steuereinrichtung, mit der die Menge des Abspritzmittels gesteuert wird, um somit die Temperatur des Spindelleckdampfes zu optimieren.

## Patentansprüche

1. Anlage (1) umfassend
eine Strömungsmaschine (2, 3, 4),
eine Sperrdampfleitung zum Zuführen von Sperrdampf,
eine Wrasendampfleitung (9) zum Abführen von Wrasendampf, **gekennzeichnet durch**
eine Spindelleckdampfleitung, die mit der Wrasendampfleitung (9) strömungstechnisch verbunden ist und
zum Leiten von Spindelleckdampf ausgebildet ist.

2. Anlage (1) nach Anspruch 1,
wobei die Strömungsmaschine (2, 3, 4) als Dampfturbine ausgebildet ist.

3. Anlage (1) nach Anspruch 1 oder 2,
wobei in der Spindelleckdampfleitung eine Abspritzvorrichtung (12) angeordnet ist, die zum Abspritzen des Spindelleckdampfes mit einem Abspritzmittel ausbildet ist.

4. Anlage (1) nach Anspruch 3,
wobei als Abspritzmittel Wasser vorgesehen ist.

5. Anlage (1) nach einem der vorhergehenden Ansprüche, wobei mehrere Wrasendampfleitungen (9) mit der Strömungsmaschine (2, 3, 4) verbunden sind und mit einer Wrasendampfsammelleitung (10) verbunden sind,
wobei die Spindelleckdampfleitung mit der Wrasendampfsammelleitung (10) strömungstechnisch verbunden ist.

6. Anlage (1) nach einem der vorhergehenden Ansprüche, wobei eine Steuereinrichtung mit der Abspritzvorrichtung verbunden ist,
wobei die Steuereinrichtung zum Steuern der Menge des Abspritzmittels ausgebildet ist.
